# FASCICULE DE BREVET EUROPEEN

(11) **EP 1 739 020 B1**
(45) Date de publication et mention de la délivrance du brevet: **12.03.2008**
(21) Numéro de dépôt: 06291023.7
(22) Date de dépôt: 22.06.2006
(51) Int. Cl.: B65D 5/50

(54) **Emballage en un matériau semi-rigide, pour l'exposition en vente, en une position perpendiculaire à son fond, de sachets en une matière souple**
Aus halbsteifem Material hergestellte Verpackung zum Ausstellen von senkrechten flexiblen Beuteln
Packaging of semi-rigid material for display of flexible bags in a position perpendicular to said package

(30) Priorité: 30.06.2005 FR 0506700
(43) Date de publication de la demande: 03.01.2007
(73) Titulaire: Smurfit Kappa France SAS, 94160 Saint-Mande (FR)
(72) Inventeur: Dixneuf, Claude, 33600 Pessac (FR); Korndewal, Chris, 3822 BT Amersfoort (NL)
(74) Mandataire: Doressamy, Clarisse

(56) Documents cités:
- WO-A-03/035487
- DE-U1- 29 702 351
- US-A- 3 756 385

## Description

La présente invention concerne un emballage en un matériau semi-rigide tel que le carton ou le carton ondulé, pour le conditionnement et l'exposition en vente, en une position perpendiculaire à son fond, de sachets en une matière souple.

De plus en plus fréquemment, dans des magasins à libre service, en particulier dans des supermarchés et des hypermarchés, les articles ou les produits proposés aux acheteurs sont exposés en vente dans l'emballage même qui a servi à leur transport et à leur stockage ou dans une partie de cet emballage. Ceci se traduit en effet par une économie sensible au niveau de la manutention de ces articles et de leur mise en place sur les linéaires des magasins concernés.

La demande internationale PCT WO 03/035487 décrit un emballage comprenant des moyens de support pour une rangée de sous emballages Dans le cas où les produits proposés à la vente sont logés dans des sachets qui prennent appui sur le fond de ces emballages et sont disposés perpendiculairement à celui-ci, il y a toutefois un risque de glissement de ces sachets sur le fond ou de basculement de ceux-ci par rapport au fond, à mesure que l'emballage se vide, avec pour conséquence une présentation moins attrayante de ces sachets, qui ne sont pas suffisamment mis en valeur.

La présente invention vise à remédier à cet inconvénient en proposant d'équiper les emballages d'un ou de moyens de maintien en position de ces sachets, mettent à profit l'élasticité du matériau semi-rigide utilisé.

A cet effet, l'invention pour objet un emballage en un matériau semi-rigide selon la revendication 1.

De préférence, l'emballage selon l'invention est tel que quelques parties rabattues, par exemple cinq parties rabattues, sont associées à chaque paroi, les volets contigus aux deux volets d'extrémité de chaque série de quelques volets, par exemple de cinq volets, étant solidaires de la face interne de la paroi associée.

Selon un mode de réalisation, l'emballage selon l'invention est tel des goussets de calage des sachets articulés par des lignes de pliage sur le fond et, respectivement, sur l'une des parois, font saillie par rapport au fond.

Par « quelques », on entend généralement de deux à dix, par exemple cinq.

Les parties de l'emballage rabattues en direction de la face interne des parois attenantes peuvent comprendre avantageusement des découpes ou des encoches permettant de caler latéralement au moins certains sachets, en vue de maintenir en position redressée tout un lot de ces sachets. Ces découpes ou encoches sont ménagées à partir du bord libre de ces parties rabattues de l'emballage, mais, de préférence, sans s'étendre jusqu'à leur ligne d'articulation sur la paroi associée. Des portions de certaines de ces parties peuvent aussi être collées contre la paroi associée, de façon à favoriser le redressement des portions contiguës.

D'autres caractéristiques et avantages de l'invention ressortiront de la description détaillée qui va suivre de diverses formes de réalisation de celle-ci. Dans cette description, on se réfèrera aux dessins annexés, sur lesquels :
La figure 1 est une vue en perspective d'une première forme de réalisation de l'emballage conforme à l'invention ;
La figure 2 est une vue en plan du flan de carton ondulé prédécoupé et refoulé dont est issu l'emballage de la figure 1 ;
La figure 3 est une vue en perspective d'une seconde forme de réalisation d'un emballage en carton ondulé conforme à l'invention ;
La figure 4 est une vue en perspective d'une troisième forme de réalisation de l'emballage selon l'invention ;
La figure 5 est une vue en plan du flan de carton ondulé prédécoupé et refoulé dont est issu l'emballage de la figure 4.

On se référera d'abord aux figures 1 et 2.

L'emballage 1 illustré par ces figures comprend un fond rectangulaire 2, suivant les bords latéraux duquel sont articulées par des refoulages quatre parois latérales, à savoir :
- une paroi avant 3, de faible hauteur dans sa partie centrale, destinée à être tournée vers les acheteurs potentiels ;
- une paroi arrière 4, parallèle à la précédente et de hauteur nettement plus élevée ;
- deux parois latérales 5, parallèles entre elles et perpendiculaires aux parois 2 et 3

Les parois 3, 4 et 5 sont redressées perpendiculairement au fond 2, et des volets 6 et 7, articulés respectivement aux extrémités des parois 3 et 4 par des lignes de pliage perpendiculaires au fond, sont collés contre les faces internes des parois 5 contiguës, pour verrouiller l'emballage en position montée.

Cet emballage est destiné à contenir des sachets 8 en une matière souple d'une hauteur au moins égale à celle de la paroi 4, qui reposent sur le fond 2 perpendiculairement à celui-ci et aux parois 3.

En vue de prévenir le glissement des sachets 8 sur le fond 2, ou un basculement de ces sachets en direction du fond, lorsque l'emballage 1 est partiellement vide, des volets 9, articulés sur les parois 5 suivant l'arête supérieure de celles-ci, ici disposée en oblique, sont rabattues en direction de la face interne des parois 5. Du fait de l'élasticité du carton, ces volets ont tendance à se redresser et ils exercent ainsi une pression latérale sur la partie des sachets 8 contiguë aux parois 5, en calant ainsi ces sachets en position.

Une fente 10 sépare les volets 9, en vue de leur conférer une plus grande liberté de mouvement, et cette fente 10, qui part du bord libre des volets 9, s'étend jusqu'à leur ligne d'articulation ou la paroi 5 associée, afin que l'un ou l'autre de ces volets puisse être collé contre la paroi 5 associée. Dans cette fente peuvent en outre s'imbriquer latéralement un ou des sachets 8 contigus, qui sont ainsi parfaitement maintenus en position verticale et qui peuvent caler tout un lot de sachets.

Dans la variante de la figure 3, où les organes déjà décrits en relation avec les figures 1 et 2 sont désignés par les mêmes chiffres de référence, les parois 5 sont doublées suivant toute leur longueur par des parties 9 articulées par un double refoulage suivant leur arête supérieure, ici horizontale. Comme précédemment, des fentes 10, ici perpendiculaires au fond 2, sont ménagées dans les parties rabattues 9, mais ces fentes 10, qui partent des bords libres des parties 9, ne s'étendent pas jusqu'à la ligne d'articulation de ces derniers sur les parois 5 associées. Des encoches 11 sont en outre découpées suivant l'arête libre des parties 9, pour que les sachets 8 puissent s'y imbriquer latéralement.

Dans cette réalisation, où cinq volets 9 sont ménagés en position contiguë dans la partie rabattue contre la face interne de chaque paroi 5, les volets 9 disposés en position d'extrémité et celui disposé au milieu de la série de cinq volets, sont libres de se déplacer par rapport à la paroi 5, tandis que les deux autres volets sont solidaires par un point de colle 16 de la paroi 5 attenante et ne se déplacent donc pas librement.

Dans la réalisation des figures 4 et 5, qui concernent un emballage dans lequel le moyen de calage des sachets fait saillie à partie du fond, les organes déjà décrits sont à nouveau désignés par les mêmes chiffres de référence.

Dans le flan de départ (Figure 5), des parties triangulaires 12 s'étendent sur le fond 2 et sur la paroi 5 contiguë, sur lesquels elles sont articulées par des lignes de pliage constituant deux de leurs côtés. Le troisième côté de ces parties 12 est constitué par une ligne de coupe, qui s'étend transversalement sur le fond 2 et la paroi 5 contiguë.

Dans l'emballage mis en forme, ces parties 12 se déforment du fait de l'élasticité du carton ondulé et font saillie sous forme incurvée par rapport au fond 2, en formant des goussets qui calent la face avant des sachets 8 pour les maintenir en position.

Deux volets 9 séparés par une fente 10 sont présents vers l'arrière des goussets 12, et l'un d'entre eux peut être collé contre la paroi associée 5 selon l'invention.

On notera que, dans toutes ces formes de réalisation, l'emballage conforme à l'invention est équipé de moyens très simples et très faciles à mettre en oeuvre pour caler en position le lot de sachets qu'il contient.

L'emballage peut, de façon connue, être équipé d'un couvercle amovible ou attenant à au moins l'une de ses parois pour le transport des sachets conditionnés.

## Revendications

1. Emballage en un matériau semi-rigide tel que le carton ou le carton ondulé, pour le conditionnement et l'exposition en vente de sachets (8) en une matière souple, cet emballage comprenant un fond rectangulaire (2), sur lequel les sachets (8) conditionnés sont destinés à prendre appui en position perpendiculaire à ce fond, et des parois latérales (3, 4, 5), articulées par des lignes de pliage suivant les bords de ce fond (2) et redressées perpendiculairement à celui-ci, ces parois étant maintenues en position redressée par des moyens connus dans la technique, cet emballage étant tel que des parties (9) articulées par une ligne de pliage suivant l'arête supérieure de deux parois parallèles (5) disposées transversalement par rapport aux sachets conditionnés (8), et rabattues contre elles vers l'intérieur de l'emballage, font saillie à l'intérieur de celui-ci en direction des sachets conditionnés, en vue de les caler en position verticale et étant **caractérisé en ce que** certaines portions des parties (9), généralement séparées par des entailles, sont collées contre la paroi (5) associée, généralement pour conférer une meilleure élasticité aux parties contiguës.

2. Emballage selon la revendication 1, dans lequel quelques parties (9), rabattues, par exemple cinq parties (9) rabattues, sont associées à chaque paroi (5), **caractérisé en ce que** les volets contigus aux deux volets d'extrémité de chaque série de quelques volets, par exemple cinq volets, sont solidaires de la face interne de la paroi (5) associée.

3. Emballage selon la revendication 1, **caractérisé en ce que** des goussets (12) de calage des sachets articulés par des lignes de pliage sur le fond (2) et, respectivement, sur l'une des parois (5), font saillie par rapport au fond (2).

## Claims

1. A packaging made of a semirigid material, such as cardboard or corrugated cardboard, for the packaging and display for sale of packs (8) made of a flexible material, said packaging comprising a rectangular bottom (2) on which the packaged packs (8) are intended to rest in a position perpendicular to this bottom, and side walls (3,4,5) which are articulated by folding lines along the edges of this bottom (2) and which are aligned perpendicularly thereto, these walls being maintained in the aligned position by means known in the art, said packaging being such that parts (9) articulated by a folding line along the upper edge of two parallel walls (5), which are arranged transversely in relation to the packaged packs (8) and which are folded over against them towards the interior of the packaging, project towards the interior of the latter in the direction of the packaged packs so as to wedge them in a vertical position, and being **characterised in that** some portions of the parts (9), which are generally separated by notches, are glued against the associated wall (5), generally so as to impart improved elasticity to the adjacent parts.

2. A packaging according to claim 1, in which some of the folded-over parts (9), for example five folded-over parts (9), are joined to each wall (5), **characterised in that** the flaps adjacent the two end flaps of each set of some flaps, for example five flaps, are integral with the inner face of the associated wall (5).

3. A packaging according to claim 1, **characterised in that** gussets (12) for wedging packs, articulated by folding lines on the bottom (2) and, respectively, on one of the walls (5), project in relation to the bottom (2).

## Patentansprüche

1. Verpackung aus halbsteifem Material wie Pappe oder Wellpappe zur Verpackung und Verkaufsausstellung von Beuteln (8) aus weichem Material, wobei die Verpackung enthält:
einen rechteckigen Boden (2), auf dem die verpackten Beutel (8) in einer Stellung rechtwinklig zu diesem Boden gehalten werden sollen, und
Seitenwände (3, 4, 5), die über Faltlinien entlang den Rändern dieses Bodens (2) gelenkig angebracht und senkrecht zu diesem aufgerichtet sind,
wobei die Seitenwände durch in der Technik bekannte Mittel in der aufgerichteten Stellung gehalten werden und
die Verpackung so ausgebildet ist, dass Teile (9), die über eine Faltlinie entlang der Oberkante von zwei quer zu den verpackten Beuteln (8) verlaufenden parallelen Wänden (5) gelenkig angebracht sind und zum Inneren der Verpackung hin gegen diese geklappt sind, in deren Inneren zu den verpackten Beuteln hin vorspringen, um sie in der vertikalen Stellung zu verkeilen,
**dadurch gekennzeichnet, dass**
bestimmte Abschnitte der Teile (9), die im Allgemeinen durch Einschnitte getrennt sind, gegen die zugeordnete Wand (5) geklebt sind, im Allgemeinen um den benachbarten Teilen eine bessere Elastizität zu verleihen.

2. Verpackung gemäß Anspruch 1, in der
einige geklappte Teile (9), beispielsweise fünf geklappte Teile (9), jeder Wand 5 zugeordnet sind,
**dadurch gekennzeichnet, dass**
die Klappen, die den zwei Endklappen jeder Reihe von einigen Klappen, beispielsweise von fünf Klappen, benachbart sind, mit der Innenfläche der zugeordneten Wand (5) verbunden sind.

3. Verpackung gemäß Anspruch 1, **dadurch gekennzeichnet, dass** Zwickel (12) zum Verkeilen der Beutel, die über Faltlinien gelenkig an dem Boden (2) und jeweils einer der Wände (5) angebracht sind, relativ zu dem Boden vorspringen.
